# FASCICULE DE BREVET EUROPEEN

(11) **EP 0 151 071 B1**
(45) Date de publication et mention de la délivrance du brevet: **03.08.1988**
(21) Numéro de dépôt: 85400112.0
(22) Date de dépôt: 24.01.1985
(51) Int. Cl.: F01D 11/08

(54) **Dispositif d'étanchéité périphérique d'aubage de compresseur axial**
Dichtungssystem zwischen den Schaufelspitzen und dem Gehäuse eines Axialkompressors
Tip-sealing device for the blading of an axial compressor

(30) Priorité: 01.02.1984 FR 8401530
(43) Date de publication de la demande: 07.08.1985
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Holz, Robert Gustave, F-77240 Cesson (FR); Karadimas, Georges, F-92170 Vanves (FR)
(74) Mandataire: Moinat, François

(56) Documents cités:
- DE-A- 1 700 164
- FR-A- 1 218 301
- FR-A- 1 348 186
- FR-A- 2 406 074
- FR-A- 2 432 105
- FR-A- 2 440 467
- GB-A- 2 092 681
- US-A- 4 055 041

## Description

L'invention concerne un dispositif d'étanchéité périphérique d'aubage de compresseur axial, l'anneau fixe ou la paroi du carter entourant l'aubage comportant des rainures circonférentielles.

L'étanchéité périphérique des aubages en général a toujours été considérée comme primordiale à l'obtention et au maintien de rendements élevés, mais de récentes recherches expérimentales semblent prouver que les fuites et écoulements inverses sont beaucoup plus néfastes que ne permettaient de le prévoir les évaluations théoriques jusqu'ici disponibles.

Si dans les turbines les conséquences des fuites se limitent à une perte de rendement qui n'affecte pratiquement que la consommation spécifique, il n'en est pas de même dans les compresseurs qui présentent alors des phénomènes secondaires affectant fortement la stabilité de l'écoulement et au-delà la stabilité du compresseur.

Le recours généralisé au rodage d'aubages mobiles de compresseur dans une enveloppe fixe en un matériau abradable, permettant son usure par abrasion par les extrémités des aubes lors de leur allongement centrifuge présente deux inconvénients majeurs:
- un décollement de l'écoulement sur la marche descendante du couloir périphérique formé dans l'abradable, décollement qui peut être aussi préjudiciable qu'un manque d'étanchéité,
- une introduction aléatoire d'énergie de frottement dans les saubes, qui en cas decoïncidence périodique, entraîne des contraintes vibratoires critiques.

On a développé des dispositifs d'étanchéité ne faisant pas appel à un auto-rodage pour la formation du joint mais à un taillage en gradins de la tête des aubes et de la paroi correspondante du canal. Un tel système est proposé dans le brevet français 1 218 301. La surface interne de la paroi est convergente dans la direction de l'écoulement. Le flux de fuite, venant buter contre la paroi verticale des gradins, est dévié dans une direction tangentielle.

Ce dispositif présente l'inconvénient de nécessiter un taillage conjugué des têtes d'aubes et des gradins, d'où un usinage délicat et d'un prix de revient élevé.

Le brevet français 2 432 105 conserve le principe de la formation de discontinuités sur la paroi intérieure de l'enveloppe du compresseur faisant face à l'aubage mais ne nécessite plus un taillage des têtes d'aubes. Les discontinuités sont constituées de gorges circonférentielles et/ou de cavités s'étendant axialement. Ces discontinuités sont usinées dans le fond d'une cavité circonférentielle plus large prévue dans l'enveloppe. Sous l'effet des dilatations et de l'allongement centrifuge, les extrémités des têtes d'aubes pénètrent dans la cavité et tournent avec un jeu faible devant les gorges.

Le dispositif décrit permettrait une augmentation appréciable du rendement, mais l'expérience semble indiquer un résultat contraire, dû au décollement de l'écoulement qui se produit sur la marche descendante du couloir périphérique dans lequel émergent les têtes d'aubes.

De plus, l'amélioration de l'étanchéité par encastrement des têtes d'aubes pose toujours des problèmes mécaniques délicats dus aux déplacements axiaux susceptibles de se produire en bout d'aubes.

Le brevet français 2 440 467 comporte comme le brevet précédent des rainures mais celles-ci débouchent au niveau de la paroi intérieure du carter et par conséquence les extrémités des têtes d'aubes ne sont plus encastrées. Le but recherché est d'épaissir la couche limite qui se forme et qui a pour effet de contrecarrer l'écoulement de fuite aux bouts des aubes et de diriger cette couche limite dans la direction de la fuite qui prévaut au bout des aubes.

L'augmentation de l'épaisseur de la couche limite entraîne une plus grande susceptibilité au décrochage, ce qui n'est pas souhaitable.

Le dispositif, selon l'invention, procède des systèmes précédemment décrits et afin de pallier aux inconvénients cités, il comporte une pluralité de rainures circonférentielles dont le profil en coupe est celui d'un triangle rectangle dont un côté de l'angle droit est perpendiculaire à l'axe du compresseur et dont l'autre côté de l'angle droit est parallèle au dit axe, l'hypotenuse du triangle rectangle forme un divergent face à l'écoulement du fluide.

Les explications et figures données ci-après à titre d'exemple permettront de comprendre comment l'invention peut être réalisée.
- la figure 1 représente une vue perspective partielle d'un étage de compresseur comportant un dispositif d'étanchéité conforme à l'invention,
- les figures 2 à 5 montrent différents exemples du dispositif d'étanchéité conforme à l'invention,
- les figures 2 - 5 montrent différents exemples du dispositif d'étanchéité selon l'invention.

La figure 1 montre une vue perspective partielle d'un étage de compresseur. L'aubage 1 est constitué de façon connue d'aubes 2 maintenues à la périphérie d'un disque de rotor 3. Les aubes 2 se déplacent devant un anneau 4 maintenu dans la paroi du carter de compresseur (non réprésenté). Cet anneau comporte des rainures circonférentielles 5 dont la forme et la répartition seront ultérieurement précisées. L'anneau est constitué d'un matériau abradable ou non devant lequel se déplacent avec un très faible jeu les têtes rectilignes 6 des aubes. Dans le cas de la figure 1 l'écoulement de la veine de fluide est indiqué par les flèches 7.

Les rainures circonférentielles, constituant le dispositif d'étanchéité selon l'invention, ont pour but de créer une succession de mini divergents et de ressauts radiaux, ces ressauts étant orientés face à l'écoulement.

Le profil général en coupe d'une rainure est celui d'un triangle rectangle dont un côté de l'angle droit est perpendiculaire à l'axe de l'anneau et dont l'autre est parallèle audit axe.

Selon l'exemple de la figure 1, les rainures sont de mêmes dimensions et uniformément réparties sur la largeur de l'anneau. La largeur de rainurage séparant le début 8 de la première rainure (ou rainure amont) du ressaut 9 de la dernière rainure (ou rainure aval) doit être légèrement supérieure à la profondeur p de l'aube, cette profondeur étant mesurée entre deux plans radiaux tangents au sommet des bords d'attaque et de fuite.

Selon l'exemple de la figure 2 la profondeur des divergents successifs est variable et croît d'amont en aval, la largeur axiale de la rainure conservant la même dimension.

Les figures 3 et 4 montrent des.applications dans lesquelles les divergents ne sont pas uniformément répartis sur l'anneau et dont la profondeur et éventuellement la largeur des rainures varient selon leur position, en effet l'influence du jeu radial est plus ou moins sensible à des endroits déterminés de l'anneau et il est alors nécessaires de compenser ces anomalies par une disposition irrégulière des divergents dont l'action est contrôlée par leur profondeur.

La figure 5 est un exemple d'application dans lequel des rainures semblables sont disposées symétriquement par rapport au plan de symétrie radial de l'aube.

Les rainures formant les divergents et les ressauts sont constituées par une ou plusieurs gorges hélicoïdales. Ces gorges hélicoïdales contribuent à dévier la composante radiale de la vitesse dans le sens normal de l'écoulement et à s'opposer au débit inverse.

Lorsque l'anneau 4 est constitué d'un matériau abradable celui-ci peut être moulé ou usiné sous forme de cartouches amovibles tels que décrits dans le brevet français 2 452 601. Ce mode de réalisation présente une plus grande facilité de maintenance et offre un amortissement efficace des vibrations du carter.

Le choix des différents types de dispositif d'étanchéité périphérique est motivé par les considérations suivantes:
- le ressaut remontant d'une évolution de veine ne décolle pas, comme c'est le cas pour une marche descendante et on évitera ainsi de provoquer par rodage et pénétration des sommets d'aubes dans le matériau abradable, la mauvaise disposition du jeu «enterré»;
- la conception du domaine d'action des tourbillons qui se forment à l'attaque et à la fuite des profils, montre que l'influence du jeu radial est beaucoup plus sensible à des endroits déterminés le long de la corde joignant le bord d'attaque et le bord de fuite des sommets d'aubes et les plans d'étanchéité optimale pourront être positionnés suivant cette conception;
- la présence d'un volume compressible au-dessus de l'aubage mobile améliore la réserve au décrochage;
- la surface de frottement des sommets des aubes, et par suite la quantité d'énergie introduite dans les aubes sont considérablement réduites.

## Revendications

1. Dispoditif d'étanchéité périphérique d'aubage de compresseur axial, ledit dispositif étant formé dans l'anneau ou la paroi du carter entourant l'au- bage et comportant des rainures circonférentielles, caractérisé en ce que le profil en coupe d'une rainure (5) est celui d'un triangle rectangle dont un côté (9) de l'angle droit est perpendiculaire à l'axe du compresseur et dont l'autre côté de l'angle droit est parallèle audit axe, l'hypoténuse du triangle rectangle forme un divergent face à l'écoulement du fluide.

2. Dispositif selon la revendication 1, caractérisé en ce que les rainures sont réparties sur une largeur supérieure, au moins légèrement, à la profondeur (p) de l'aube, cette profondeur étant mesurée entre deux plans radiaux tangents au sommet des bords d'attaque et de fuite.

3. Dispositif selon l'une des revendications 1 à 2, caractérisé en ce que les divergents successifs ont des profondeurs variables d'amont en aval.

4. Dispositif selon l'une des revendications 1 à 3, caractérisé en ce que des divergents successifs ont des profondeurs qui croissent d'amont en aval.

5. Dispositif selon l'une des revendications 1 à 4, caractérisé en ce que les rainures sont uniformément réparties.

6. Dispositif selon l'une des revendications précédentes, caractérisé en ce que les rainures sont constituées par au moins une gorge hélicoïdale.

## Claims

1. Device for the peripheral sealing of axial compressor blades, the said device being formed in the ring or the wall of the housing surrounding the blades and having circumferential grooves, characterized in that the cross-sectional profile of a groove (5) is that of a right triangle, of which one side (9) of the right angle is perpendicular to the axis of the compressor and of which the other side of the right angle is parallel to the said axis, the hypotenuse of the right triangle forming a divergent facing the flow of the fluid.

2. Device according to Claim 1, characterized in that the grooves are distributed over a width at least slightly greater than the depth (p) of the blade, this depth being measured between two radial planes tangent to the tip of the leading and trailing edges.

3. Device according to one of Claims 1 and 2, characterized in that the successive divergents have depths variable from upstream in the downstream direction.

4. Device according to one of Claims 1 to 3, characterized in that successive divergents have depths which increase from upstream in the downstream direction.

5. Device according to one of Claims 1 to 4, characterized in that the grooves are distributed uniformly.

6. Device according to one of the preceding claims, characterized in that the grooves consist of at least one helical channel.

## Patentansprüche

1. Vorrichtung zur Abdichtung längs der Peripherie der Beschaufelung eines Axialverdichters, die in dem die Beschaufelung umgebenden Ring oder der Wandung des Gehäuses ausgebildet ist und umlaufende Nuten aufweist, dadurch gekennzeichnet, daß das Querschnittsprofil einer Nut (5) die Form eines rechtwinkligen Dreiecks hat, wobei eine (9) der den rechten Winkel einschließenden Seiten senkrecht zur Achse des Verdichters verläuft und die andere parallel zu der genannten Achse gerichtet ist, wobei die Hypotenuse des rechtwinkligen Dreiecks der Fluidströmung gegenüber ein divergierendes Element bildet.

2. Vorrichtung nach Anspruch 1, dadurch gekennzeichnet, daß die Nuten auf einer Breite verteilt sind, die zumindest geringfügig größer ist als die Tiefe (p) der Schaufel, wobei diese Tiefe zwischen zwei Radialebenen gemessen ist, die im Scheitel der Angriffs- und Auslaufskante berühren.

3. Vorrichtung nach einem der Ansprüche 1 und 2, dadurch gekennzeichnet, daß die aufeinanderfolgenden divergierenden Elemente von der stromaufwärtigen zur stromabwärtigen Seite veränderliche Tiefe haben.

4. Vorrichtung nach einem der Ansprüche 1 bis 3, dadurch gekennzeichnet, daß die Tiefen der aufeinanderfolgenden divergierenden Elemente von der stromaufwärtigen Seite zur stromabwärtigen Seite hin größer werden.

5. Vorrichtung nach einem der Ansprüche 1 bis 4, dadurch gekennzeichnet, daß die Nuten gleichförmig verteilt sind.

6. Vorrichtung nach einem der vorhergehenden Ansprüche, dadurch gekennzeichnet, daß die Nuten aus wenigstens einer schraubenförmigen Kehle bestehen.
